# FASCICULE DE BREVET EUROPEEN

(11) **EP 1 618 863 B1**
(45) Date de publication et mention de la délivrance du brevet: **26.03.2008**
(21) Numéro de dépôt: 05106587.8
(22) Date de dépôt: 19.07.2005
(51) Int. Cl.: A61G 17/04

(54) **Objet d'ornementation funéraire incinérable**
Verbrennbarer Ziergegenstand für Bestattungen
Incinerable ornamental funeral object

(30) Priorité: 21.07.2004 FR 0451606
(43) Date de publication de la demande: 25.01.2006
(73) Titulaire: Emballages S P, 87000 Limoges (FR)
(72) Inventeur: Desmond, Tony, 87620, SEREILHAC (FR); Lodey, Jean-Bernard, 16150, CHABANAIS (FR)
(74) Mandataire: Schmit, Christian Norbert Marie

(56) Documents cités:
- US-A- 2 072 167
- US-A- 5 834 073
- US-A1- 2003 066 174
- PATENT ABSTRACTS OF JAPAN vol. 1998, no. 06, 30 avril 1998 (1998-04-30) & JP 10 033603 A (KOYOSHIKAWA TADASHI), 10 février 1998 (1998-02-10)
- PATENT ABSTRACTS OF JAPAN vol. 2000, no. 07, 29 septembre 2000 (2000-09-29) & JP 2000 116734 A (KAWASAKI TOSHIYUKI), 25 avril 2000 (2000-04-25)

## Description

La présente invention concerne un objet d'ornementation funéraire incinérable.

Les participants aux cérémonies funéraires souhaitant honorer la personne défunte prévoient pour les cérémonies d'enterrement des plaques en pierre comme des plaques en marbre ou autres objets commémoratifs sur lesquels sont gravées des inscriptions à la mémoire du défunt ou sont placées des photos ou objets funéraires tels que des croix, des fleurs sculptées dans des métaux ou autres matériaux. Ces objets commémoratifs sont déposés autour du cercueil du défunt et sont ensuite déposés sur la tombe du défunt ou dans le caveau le recevant.

Pour les cérémonies funéraires suivies d'une crémation, les objets commémoratifs traditionnels ne peuvent être utilisés, ces derniers ne pouvant accompagner le cercueil et le défunt lors de la crémation.

Le document JP 10033603 concerne un réceptable adapté à contenir des présentations d'objets personnels d'un défunt. Ce réceptacle comportant une boîte est destiné à être disposé dans le cercueil du défunt et ne peut être exposé aisément.

La présente invention concerne des objets d'ornementation funéraire d'un aspect rappelant les objets funéraires traditionnels massifs tels que les plaques en pierre aptes à accompagner le défunt et à être incinérés avec le défunt.

La présente invention concerne en outre un objet d'ornementation funéraire apte à recevoir des objets tels que marques d'estime, témoignages tels que photos ou écrits destinés à accompagner le défunt.

Pour ce faire la présente invention concerne principalement un objet d'ornementation funéraire caractérisé en ce qu'il comporte un réceptacle, adapté pour recevoir des objets souvenirs, en matériau combustible et recouvert d'une couche d'aspect à motifs personnalisés.

Pour son positionnement lors de la cérémonie, l'objet d'ornementation selon l'invention comprend notamment une boîte en deux parties emboîtables et un dispositif support adapté à maintenir la boîte dans un plan incliné par rapport à l'horizontale.

Plus particulièrement l'objet d'ornementation constitue un réceptacle pour des témoignages ou souvenirs et une première partie de la boîte comprend un couvercle et quatre premiers côtés, une seconde partie de la boîte comprend un fond et quatre second côtés et en ce que les quatre premiers côtés s'emboîtent autour des quatre seconds côtés.

En réalisation préférentielle protégeant contre une ouverture intempestive de la boîte une fois fermée, les quatre premiers côtés du couvercle sont dimensionnés pour venir bord à bord avec le fond.

Selon un mode de réalisation particulier, le dispositif support comprend un socle en matériau combustible pourvu d'une découpe de réception d'une arête ou d'un coin du réceptacle.

La découpe est avantageusement prolongée dans le socle par des flancs de retenue du réceptacle en position inclinée par rapport à l'horizontale.

Plus particulièrement, le socle est lui même constitué d'une boîte en deux parties emboîtables et de dimensions telles qu'il puisse être stocké avant usage dans le réceptacle.

Selon un mode de réalisation alternatif, le dispositif support comporte un une jambe d'appui pourvue d'une extrémité articulée reliée au fond du réceptacle et une extrémité libre d'appui sur une surface recevant le réceptacle.

La couche d'aspect peut notamment reproduire un matériau minéral et être un papier de recouvrement imprimable.

D'autres caractéristiques et avantages de l'invention seront mieux compris à la lecture de la description qui va suivre d'un exemple de réalisation non limitatif de l'invention en référence aux figures qui représentent:
En figures 1A, 1B, 1C: une vue en perspectives de trois exemples d'un premier mode de réalisation de l'invention;
en figures 2A, 2B: des vues en perspectives de l'exemple de réalisation de la figure 1A en cours de montage;
en figure 3: un dispositif support du premier mode de réalisation de l'invention,
en figure 4: le réceptacle de l'exemple de la figure 1A,
Les figures 1A, 1B, 1C représentent un premier exemple de réalisation de l'objet 1, 2 d'ornementation funéraire selon l'invention. Cet objet est destiné à recevoir des témoignages ou souvenirs destinés à accompagner le défunt et pour ce faire comporte un réceptacle 3, 4 adapté pour recevoir les objets souvenirs.

Le réceptacle 3 ou 4 est représenté ouvert en figure 4 et est constitué d'une boîte en deux parties emboîtables 6, 7. Une première partie 6 de la boîte comprend un couvercle 6a et quatre premiers côtés 6b, une seconde partie de la boîte comprend un fond 7a et quatre seconds côtés 7b, les quatre premiers côtés (6b) s'emboîtant autour des quatre seconds côtés (7b) pour refermer la boîte et masquer les témoignages ou souvenirs enfermés dans le réceptacle.

Pour éviter que la boîte ne s'ouvre intempestivement, la boîte une fois fermée, les quatre premiers côtés 6b sont dimensionnés pour venir bord à bord avec le fond 7a en donnant à la hauteur intérieure des quatre premiers côtés une hauteur H2 égale à la hauteur extérieure des quatre seconds côtés.

Cette disposition permet aussi de rendre malaisée une tentative d'indiscrétion d'un tiers souhaitant ouvrir la boîte.

En complément, le réceptacle peut bien entendu comporter des moyens tels que des zones de collage pour parfaire la confidentialité du contenu.

L'objet selon l'invention est destiné à être posé sur le cercueil du défunt ou sur une surface support autour du cercueil. Pour permettre une exposition de l'objet d'ornementation, celui-ci comporte un dispositif support 8, 10 adapté à maintenir la boîte dans un plan incliné par rapport à l'horizontale.

Selon l'exemples des figures 1 à 3, le dispositif support comprend un socle 8 en matériau combustible pourvu d'une découpe 9 de réception d'une arête du réceptacle 3 comme représenté en figures 1A et 1C ou d'un coin du réceptacle 3 comme représenté en figure 1B.

Plusieurs dimensions sont possibles et plusieurs inclinaisons ou positionnement sont réalisables selon ce mode de réalisation de l'invention

Selon la figure 3 la découpe 9 est prolongée dans le socle 8 par des flancs 9a de retenue du réceptacle 3 en position inclinée par rapport à l'horizontale, cette position permettant d'exposer le réceptacle sur lequel a été imprimé un motif 12 ou une inscription souvenir personnalisée.

Le socle 8 est lui même constitué d'une boîte en deux parties 8a, 8b emboîtables et préférablement de dimensions telles qu'il puisse être stocké avant usage dans le réceptacle 3. En particulier, la hauteur des flancs du socle peut être légèrement supérieurs à la hauteur H1 de façon à permettre une ouverture facile du réceptacle pour en retirer le socle.

Une des caractéristiques de l'objet d'ornementation selon l'invention est d'être réalisé en matériau combustible si possible ne dégageant pas ou très peu de produits toxiques lors de sa combustion et laissant très peu de résidus après combustion. Un matériau utilisable dans ce contexte est le carton. Dans le cadre de la solennité de la cérémonie à laquelle est destiné l'objet selon l'invention, il y a lieu de donner à cet objet un aspect noble et en particulier, pour ce faire, l'objet est recouvert d'une couche 5 d'aspect à motifs personnalisés et notamment reproduisant l'aspect d'un matériau minéral tel que le marbre ou le granit.

La couche d'aspect est en particulier une feuille de papier de recouvrement imprimée avec un décor reproduisant les motifs et le veinage du minéral choisi et traitée pour en rendre non seulement les couleurs mais aussi l'aspect visuel tel que le grain et la luminosité du minéral.

Sur cette couche d'aspect, des mentions ou dessins particuliers peuvent en outre être sur-imprimés ou déposés à la demande notamment pour s'approcher au plus près d'un objet d'ornementation traditionnel en pierre tel qu'il s'en trouve dans les cimetières.

## Revendications

1. - Objet (1, 2) d'ornementation funéraire comportant un réceptacle (3, 4), adapté pour recevoir des objets souvenirs, en matériau combustible, constitué d'une boîte en deux parties emboîtables (6, 7), **caractérisé en ce que** l'objet d'ornementation comporte un dispositif support (8, 10) adapté à maintenir la boîte dans un plan incliné par rapport à l'horizontale le dispositif support comprenant un socle (8) en matériau combustible, lui même constitué d'une boîte en deux parties (8a, 8b) emboîtables et pourvu d'une découpe (9) de réception d'une arête ou d'un coin du réceptacle (3) et **caractérisé en ce que** le réceptacle (3, 4) est recouvert d'une couche (5) d'aspect à motifs personnalisés.

2. - Objet d'ornementation funéraire selon la revendication 1 **caractérisé en ce qu**'une première partie (6) de la boîte comprend un couvercle (6a) et quatre premiers côtés (6b), une seconde partie de la boîte comprend un fond (7a) et quatre seconds côtés (7b) et en ce que les quatre premiers côtés (6b) s'emboîtent autour des quatre seconds côtés (7b).

3. - Objet d'ornementation funéraire selon la revendication 2 **caractérisé en ce que**, la boîte une fois fermée, les quatre premiers côtés (6b) sont dimensionnés pour venir bord à bord avec le fond (7a).

4. - Objet d'ornementation funéraire selon l'une des revendications 1 à 3 **caractérisé en ce que** la découpe (9) est prolongée dans le socle (8) par des flancs (9a) de retenue du réceptacle (3) en position inclinée par rapport à l'horizontale.

5. - Objet d'ornementation funéraire selon l'une des revendications précédentes **caractérisé en ce que** le socle (8) est et de dimensions telles qu'il puisse être stocké avant usage dans le réceptacle (3).

6. - Objet d'ornementation funéraire selon l'une quelconque des revendications précédentes **caractérisé en ce que** la couche d'aspect (5) reproduit un matériau minéral.

7. - Objet d'ornementation funéraire selon l'une quelconque des revendications précédentes **caractérisé en ce que** la couche d'aspect (5) est un papier de recouvrement imprimé.

## Claims

1. - An article (1, 2) of funerary ornamentation including a receptacle (3, 4) suitable for containing mementos, which is of a combustible material, formed of a box in two parts (6, 7), one enclosing the other, **characterized in that** the article of ornamentation comprises a support device (8, 10) suitable for keeping the box on an inclined plane in relation to the horizontal, the support device including a base (8) of a combustible material, itself formed of a box in two parts (8a, 8b), one enclosing the other with a groove (9) to receive an edge or a corner of the receptacle (3) and **characterized in that** the receptacle (3, 4) is covered by a display layer (5) with personalized themes.

2. - An article of funerary ornamentation according to claim1, **characterized in that** a first part (6) of the box includes a cover (6a) and four first sides (6b), a second part (7) of the box includes a bottom (7a) and four second sides (7b), and **in that** the four first sides (6b) enclose the four second sides (7b).

3. - An article of funerary ornamentation according to claim 2, **characterized in that**, once the box is closed, the four first sides (6b) are sized to meet the bottom (7a) edge to edge.

4. - An article of funerary ornamentation according to any of claims 1 to 3 **characterized in that** the groove (9) is extended in the base (8) by retaining sides (9a) for retaining the receptacle (3) in a position that is inclined in relation to the horizontal.

5. - An article of funerary ornamentation according to any of the preceding claims, **characterized in that** the base (8) is sized so that they can be stored prior to use within the receptacle (3).

6. -. An article of funerary ornamentation according to any of the preceding claims, **characterized in that** the display layer has the appearance of a mineral material.

7. - An article of funerary ornamentation according to any of the preceding claims, **characterized in that** the display layer (5) is a printed wrapping paper.

## Patentansprüche

1. Grab-Zier-Objekt (1,2) welches einen Behälter (3,4) aus brennbaren Material umfasst, welcher zum Aufnehmen von Erinnerungs-Objekten geeignet ist und aus einer Schachtel aus zwei verschachtelbaren Teilen gebildet ist (6,7), **gekennzeichnet dadurch, dass** das Zier-Objekt eine Träger-Vorrichtung (8,10) umfasst, welche dazu geeignet ist, die Schachtel in einer in Bezug auf die Horizontale geneigten Ebene zu halten, wobei die Träger-Vorrichtung einen Sockel (8) aus brennbarem Material umfasst, welcher selbst aus einer Schachtel aus zwei verschachtelbaren Teilen (8a, 8b) besteht und mit einer Aussparung (9) zum Aufnehmen einer Kante oder einer Ecke des Behälters (3) versehen ist und **dadurch gekennzeichnet ist, dass** der Behälter (3,4) mit einer Ansichts-Schicht (5) mit personalisierten Motiven bedeckt ist.

2. Grab-Zier-Objekt gemäß des Anspruches 1 **gekennzeichnet dadurch, dass** ein erster Teil (6) der Schachtel einen Deckel (6a) und vier erste Seiten (6b) umfasst, ein zweiter Teil der Schachtel einen Boden (7a) und vier zweite Seiten (7b) umfasst und dass die vier ersten Seiten (6b) sich um die vier zweiten Seiten (7b) verschachteln.

3. Grab-Zier-Objekt gemäß des Anspruches 2 **gekennzeichnet dadurch, dass** die vier ersten Seiten (6b) derart dimensioniert sind, dass sie im geschlossenen Zustand der Schachtel, auf Stoß mit dem Boden (7a) sind.

4. Grab-Zier-Objekt gemäß der Ansprüche 1 bis 3 **gekennzeichnet dadurch, dass** die Aussparung (9) in den Sockel (8) durch Flanken (9a) verlängert ist, welche den Behälter (3) in Bezug auf die Horizontale geneigten Position hält.

5. Grab-Zier-Objekt gemäß einem der vorherigen Ansprüche **gekennzeichnet dadurch, dass** der Sockel (8) derart dimensioniert ist, dass er vor Nutzung in dem Behälter (3) gelagert werden kann.

6. Grab-Zier-Objekt gemäß einem beliebigen der vorherigen Ansprüche **gekennzeichnet dadurch, dass** die Ansichts-Schicht (5) ein mineralisches Material reproduziert.

7. Grab-Zier-Objekt gemäß einem beliebigen der vorherigen Ansprüche **gekennzeichnet dadurch, dass** die Ansichts-Schicht (5) ein bedrucktes Abdeckpapier ist.
